# DEMANDE DE BREVET EUROPEEN

(11) **EP 4 685 421 A1**
(43) Date de publication de la demande: **28.01.2026**
(21) Numéro de dépôt: 25174190.6
(22) Date de dépôt: 05.05.2025
(51) Int. Cl.: F25J 1/00, F25J 1/02

(54) **INSTALLATION ET PROCÉDÉ DE REFROIDISSEMENT**

(30) Priorité: 25.07.2024 FR 2408254
(71) Demandeur: L'AIR LIQUIDE, SOCIETE ANONYME POUR L'ETUDE ET L'EXPLOITATION DES PROCEDES GEORGES CLAUDE, 75007 Paris (FR)
(72) Inventeur: BARJHOUX, Pierre, 38360 SASSENAGE (FR); ZICK, Golo, 38360 SASSENAGE (FR); CRESPI, Pierre, 38360 SASSENAGE (FR)
(74) Mandataire: Air Liquide

(57) **Abrégé**

L'invention concerne une installation de refroidissement d'un flux de fluide cryogénique comprenant, un premier circuit (7) de fluide à refroidir par exemple de l'azote liquide et/ou de l'oxygène liquide, un réfrigérateur (6) cryogénique à circuit (16) de cycle, au moins un échangeur (5) de chaleur assurant un échange thermique avec le premier circuit (7) de fluide à refroidir et le circuit (16) de cycle du réfrigérateur (6), l'installation comprenant un second circuit (8) de fluide à liquéfier, par exemple de l'azote gazeux et/ou de l'oxygène gazeux, le second circuit (8) de fluide étant en échange thermique avec le circuit (16) de cycle du réfrigérateur (6) dans au moins un échangeur (2, 3, 4, 5) de chaleur de l'installation, l'installation (1) étant configurée pour être commutable dans un premier mode de fonctionnement de refroidissement dans lequel l'installation refroidit le premier circuit (7) de fluide pour refroidir un fluide liquéfié pour générer de préférence une transformation quasi isotherme dudit fluide, et un deuxième mode de fonctionnement de liquéfaction dans laquelle l'installation (1) refroidit le second circuit (8) de fluide en vue de la liquéfaction d'un flux de gaz.

## Description

L'invention concerne une installation et un procédé de refroidissement.

L'invention concerne plus particulièrement une installation de refroidissement d'un flux de fluide cryogénique comprenant, un premier circuit de fluide à refroidir par exemple de l'azote liquide et/ou de l'oxygène liquide, un réfrigérateur cryogénique à circuit de cycle, au moins un échangeur e chaleur assurant un échange thermique avec le premier circuit de fluide à refroidir et le circuit de cycle du réfrigérateur, l'installation comprenant un second circuit de fluide à liquéfier, par exemple de l'azote gazeux et/ou de l'oxygène gazeux, le second circuit de fluide étant en échange thermique avec le circuit de cycle du réfrigérateur dans au moins un échangeur de chaleur de l'installation.

L'invention peut s'appliquer de façon avantageuse à une installation nécessitant des fluides cryogéniques pour la thermalisation de lignes à température cryogénique, Par exemple des pipelines de fluides cryogéniques par exemple pour des applications à supraconductivité (câbles).

L'invention permet en particulier la liquéfaction d'azote et/ou d'oxygène avec mélange possible si besoin pour l'application d'un client final à supraconductivité haute température.

Les gaz à liquéfier peuvent être mélangé en amont ou en aval du liquéfacteur et le fluide froid peut être utilisé pour le transport d'électricité en grande densité de courant en maintenant dans un état supraconducteur un câble de transport d'électricité.

L'invention permet de remplacer au moins en partie un approvisionnement en fluide cryogénique par des camions de livraison en produisant le froid nécessaire au niveau du site utilisateur. Une autre alternative consisterait dans l'installation sur place et temporaire d'une unité de séparation et liquéfaction d'azote et/ou d'oxygène (ASU), ce qui est peu rentable en regard du temps d'utilisation et des quantités typiquement nécessaires. Des installations de plusieurs dizaines de kilomètres de câbles ont un besoin de plusieurs milliers de tonnes de fluide cryogénique à constituer.

L'installation peut comprendre une unité maintenue en supraconductivité en mer sur grandes distance pour transport d'électricité.

Un but de la présente invention est de pallier tout ou partie des inconvénients de l'art antérieur relevés ci-dessus.

A cette fin, l'installation selon l'invention, par ailleurs conforme à la définition générique qu'en donne le préambule ci-dessus, est essentiellement caractérisée en ce qu'elle est configurée pour être commutable dans un premier mode de fonctionnement de refroidissement dans lequel l'installation refroidit le premier circuit de fluide pour refroidir un fluide liquéfié pour générer de préférence une transformation quasi isotherme dudit fluide, et un deuxième mode de fonctionnement de liquéfaction dans laquelle l'installation refroidit le second circuit de fluide en vue de la liquéfaction d'un flux de gaz.

Par ailleurs, des modes de réalisation de l'invention peuvent comporter l'une ou plusieurs des caractéristiques suivantes :
- l'installation_comprend une source de gaz à liquéfier reliée au second circuit de fluide, par exemple une source d'azote et/ou d'oxygène gazeux
- l'installation_comprend une source de fluide cryogénique liquide reliée au premier circuit de fluide, par exemple une source d'azote liquide et/ou d'hydrogène liquide,
- l'installation comprend plusieurs échangeurs de chaleur en série assurant un échange thermique entre le second circuit de fluide et le circuit de cycle et au moins un échangeur de chaleur en échange thermique avec le circuit de cycle et comprenant des passages respectifs distincts pour le premier circuit de fluide et le second circuit de fluide au sein d'un même corps d'échange thermique,
- le réfrigérateur est du type à circuit de cycle soumettant un gaz de cycle à un cycle thermodynamique avec une compression dans au moins un compresseur du circuit de cycle entraîné par un moteur et une détente dans au moins un turbine, le réfrigérateur étant configuré pour récupérer du travail de la ou d'au moins une des turbines vers le ou au moins un compresseur, le moteur étant du type à vitesse variable pilotable pour contrôler la puissance froide produite,
- l'installation comprend un réseau de conduites de câbles supraconducteur refroidis par un flux de liquide cryogénique tel que l'azote et/ou l'oxygène, ledit flux de liquide cryogénique étant configuré pour transiter dans le premier circuit de fluide en vue de son refroidissement.

L'invention concerne également un procédé de refroidissement d'une telle installation, le procédé comportant une étape de refroidissement d'un flux de liquide cryogénique du premier circuit de fluide à une température inférieure à la température de saturation du fluide.

Selon d'autres particularités possibles :
- le procédé comporte, préalablement à l'étape de refroidissement d'un flux de fluide cryogénique du premier circuit de fluide, une étape de liquéfaction d'un flux de gaz dans le second circuit de fluide, le gaz liquéfié étant transféré dans le réseau de conduites de câbles supraconducteur,
- le procédé comporte une étape de fourniture au second circuit de fluide d'un mélange de gaz à liquéfier, par exemple de l'azote gazeux et de l'oxygène gazeux, le procédé comprenant une étape de liquéfaction dudit mélange.

L'invention peut concerner également tout dispositif ou procédé alternatif comprenant toute combinaison des caractéristiques ci-dessus ou ci-dessous dans le cadre des revendications. D'autres particularités et avantages apparaîtront à la lecture de la description ci-après, faite en référence aux figures dans lesquelles :

### Brève description des figures

L'invention sera mieux comprise à la lecture de la description qui va suivre donnée uniquement à titre d'exemple et faite en se référant aux dessins annexés dans lesquels : [Fig. 1] est une vue schématique et partielle illustrant un exemple de structure et de fonctionnement d'une installation selon l'invention.

### Description détaillée

Sur toutes les figures, les mêmes références se rapportent aux mêmes éléments.

Dans cette description détaillée, les réalisations suivantes sont des exemples. Bien que la description se réfère à un ou plusieurs modes de réalisation, cela ne signifie pas que les caractéristiques s'appliquent seulement à un seul mode de réalisation. De simples caractéristiques de différents modes de réalisation peuvent également être combinées et/ou interchangées pour fournir d'autres réalisations.

Comme illustré, l'installation 1 est configurée pour assurer le refroidissement d'un flux de fluide cryogénique. Cette installation 1 comprend un premier circuit 7 de fluide à refroidir par exemple de l'azote liquide et/ou de l'oxygène liquide, un réfrigérateur 6 cryogénique à circuit 16 de cycle et au moins un échangeur 5 de chaleur assurant un échange thermique entre le premier circuit 7 de fluide à refroidir et le circuit 16 de cycle du réfrigérateur 6.

L'installation 1 comprend en outre un second circuit 8 de fluide à liquéfier, par exemple de l'azote gazeux et/ou de l'oxygène gazeux. Le second circuit 8 de fluide est également en échange thermique avec le circuit 16 de cycle du réfrigérateur 6 via au moins un échangeur 2, 3, 4, 5 de chaleur de l'installation 1.

L'installation 1 est configurée pour être commutable dans un premier mode de fonctionnement de refroidissement dans lequel l'installation refroidit le premier circuit 7 de fluide pour refroidir un fluide liquéfié pour générer de préférence une transformation quasi isotherme dudit fluide, et un deuxième mode de fonctionnement de liquéfaction dans laquelle l'installation 1 refroidit le second circuit 8 de fluide en vue de la liquéfaction d'un flux de gaz.

C'est-à-dire que l'installation 1 permet de réaliser un sous-refroidissement de fluides tels que l'azote liquide, de l'oxygène liquide ou un mélange de ces deux constituants pour fournir une puissance froide pour par exemple maintenir dans un état supraconducteur un câble de transport d'électricité.

De même, l'installation 1 permet la liquéfaction des gaz précédemment cités, par exemple pour mise en froid de ligne(s) cryogénique(s).

A cette effet, le premier circuit 7 fournissant le liquide sous refroidi peut être relié à une unité comprenant des câbles maintenus dans un état supraconducteur. Le second circuit 8 de fluide peut être relié à l'unité pour assurer une mise en froid (un refroidissement d'au moins une partie de l'unité).

Par exemple, l'installation comprend un réseau 11 de conduites de câbles supraconducteur refroidis par un flux de liquide cryogénique tel que l'azote et/ou l'oxygène et ce flux de liquide cryogénique est configuré pour transiter dans le premier circuit 7 de fluide en vue de son refroidissement (sous refroidissement) . En particulier, ce flux de liquide cryogénique du premier circuit 7 de fluide peut être refroidi à une température inférieure à la température de saturation dudit fluide.

Des charges de liquide cryogénique très importantes peuvent être requises pour la mise en froid de telles unités (cas par exemple de circuits de plusieurs dizaines de kilomètres de câbles supra sous-marins). Des besoins moins importants peuvent être requis pour le maintien en froid de l'unité.

Préalablement à une étape de (sous)refroidissement d'un flux de fluide cryogénique du premier circuit 7 de fluide l'installation peut réaliser une étape de liquéfaction d'un flux de gaz dans le second circuit 8 de fluide. Ce gaz liquéfié peut être transféré dans le réseau 11 de conduites de câbles supraconducteur. L'installation 1 est avantageusement dimensionnée pour deux cas, sachant que le cas d'usage mise en froid met en œuvre une énorme logistique pour un cas très rare.

L'alimentation en gaz (azote et oxygène par exemple) peut être réalisée par une unité de séparation de gaz (ASU ou préférentiellement de type « APSA », et/ou un générateur d'azote et/ou d'O2 relativement purs).

L'installation est configurée pour assurer un refroidissement de ce ou ces gaz depuis une température significativement plus élevée que la température de liquéfaction dudit gaz à liquéfier. Ainsi, comme schématisé, l'installation 1 peut comprendre une source 9 de gaz à liquéfier reliée à une extrémité amont du second circuit 8 de fluide, par exemple une source d'azote et/ou d'oxygène gazeux.

De même, l'installation peut comprendre une source 10 de fluide cryogénique liquide reliée à une extrémité amont du premier circuit 7 de fluide, par exemple une source d'azote liquide et/ou d'hydrogène liquide.

Comme illustré, l'installation 1 peut comprend plusieurs échangeurs 2, 3, 4, 5 de chaleur en série assurant un échange thermique entre le second circuit 8 de fluide et le circuit 16 de cycle et au moins un échangeur 5 de chaleur en échange thermique avec le circuit 16 de cycle et comprenant des passages respectifs distincts pour le premier circuit 7 de fluide et le second circuit 8 de fluide au sein d'un même corps d'échange thermique.

Le réfrigérateur 6 est de préférence du type à circuit de cycle 16 soumettant un gaz de cycle à un cycle thermodynamique avec une compression dans au moins un compresseur 26 du circuit de cycle entraîné par un moteur et une détente dans au moins une turbine 36.

De préférence, le réfrigérateur 6 est configuré pour récupérer du travail de la ou d'au moins une turbine 36 vers le ou au moins un compresseur 26 et, de préférence également le ou au moins une partie des moteurs d'entrainement de(s) compresseur(s) est du type à vitesse variable pilotable pour contrôler la puissance froide produite.

Le réfrigérateur 6 est par exemple du type à cycle TurboBrayton et comportant deux modes de fonctionnement principaux (mise en froid avec liquéfaction ou sous refroidissement).

Ceci est possible avec ce type de réfrigérateur et notamment en cas de moteurs pilotés selon la technologie VFD (variation de fréquence).

Pour réaliser ces deux modes de fonctionnement, le ou les échangeurs de chaleur peuvent posséder des passages dédiés respectivement pour la mise en froid ou pour le sous refroidissement et/ou peuvent utiliser des passages identiques des échangeurs de chaleur.

Dans le cas où le ou les échangeurs de chaleurs utilise(nt) les mêmes passages pour les deux modes de fonctionnement, l'échangeur est configuré (matériau et dimensions) pour supporter les deux niveaux de gradients thermiques correspondants.

Dans l'exemple non limitatif illustré le réfrigérateur 6 possède quatre étages de compression 26 en série (compresseurs centrifuges) et deux étages de détente 36 centripète en série. Dans le cas d'une installation off-shore, un premier réfrigérateur peut être prévu onshore (à terre) pour liquéfier le fluide destiné à la mise en froid de câbles sous-marins tandis qu'au moins un second réfrigérateur distant peut être prévu en mer (offshore) pour refroidir si besoin le flux ayant échangé avec les câbles sous-marins.

Les premier et second réfrigérateurs peuvent fonctionner à des conditions opératoires différentes malgré une structure identique (pour s'adapter aux charges thermiques et conditions différentes).

## Revendications

1. Installation de refroidissement d'un flux de fluide cryogénique comprenant, un premier circuit (7) de fluide à refroidir par exemple de l'azote liquide et/ou de l'oxygène liquide, un réfrigérateur (6) cryogénique à circuit (16) de cycle, au moins un échangeur (5) de chaleur assurant un échange thermique avec le premier circuit (7) de fluide à refroidir et le circuit (16) de cycle du réfrigérateur (6), l'installation comprenant un second circuit (8) de fluide à liquéfier, par exemple de l'azote gazeux et/ou de l'oxygène gazeux, le second circuit (8) de fluide étant en échange thermique avec le circuit (16) de cycle du réfrigérateur (6) dans au moins un échangeur (2, 3, 4, 5) de chaleur de l'installation, l'installation comprenant une source (9) de gaz à liquéfier reliée au second circuit (8) de fluide, par exemple une source d'azote et/ou d'oxygène gazeux et une source (10) de fluide cryogénique liquide reliée au premier circuit (7) de fluide, par exemple une source d'azote liquide et/ou d'hydrogène liquide, l'installation comprenant en outre un réseau (11) de conduites de câbles supraconducteur refroidis par un flux de liquide cryogénique tel que l'azote et/ou l'oxygène, ledit flux de liquide cryogénique étant configuré pour transiter dans le premier circuit (7) de fluide en vue de son refroidissement, l'installation comprenant plusieurs échangeurs (2, 3, 4, 5) de chaleur en série assurant un échange thermique entre le second circuit (8) de fluide et le circuit (16) de cycle et au moins un échangeur (5) de chaleur en échange thermique avec le circuit (16) de cycle et comprenant des passages respectifs distincts pour le premier circuit (7) de fluide et le second circuit (8) de fluide au sein d'un même corps d'échange thermique, l'installation (1) étant configurée pour être commutable dans un premier mode de fonctionnement de refroidissement dans lequel l'installation refroidit le premier circuit (7) de fluide pour refroidir un fluide liquéfié, ou dans un deuxième mode de fonctionnement de liquéfaction dans laquelle l'installation (1) refroidit le second circuit (8) de fluide en vue de la liquéfaction d'un flux de gaz.

2. Installation selon la revendication 1, **caractérisée en ce que** le réfrigérateur (6) est du type à circuit de cycle soumettant un gaz de cycle à un cycle thermodynamique avec une compression dans au moins un compresseur du circuit de cycle entraîné par un moteur et une détente dans au moins un turbine, le réfrigérateur étant configuré pour récupérer du travail de la ou d'au moins une des turbines vers le ou au moins un compresseur, le moteur étant du type à vitesse variable pilotable pour contrôler la puissance froide produite.

3. Procédé de refroidissement d'une installation selon la revendication 1 ou 2, **caractérisé en ce qu'**il comporte une étape de refroidissement d'un flux de liquide cryogénique du premier circuit (7) de fluide à une température inférieure à la température de saturation du fluide.

4. Procédé selon la revendication 3, **caractérisé en ce qu'**il comporte, préalablement à l'étape de refroidissement d'un flux de fluide cryogénique du premier circuit (7) de fluide, une étape de liquéfaction d'un flux de gaz dans le second circuit (8) de fluide, le gaz liquéfié étant transféré dans le réseau (11) de conduites de câbles supraconducteur.

5. Procédé selon l'une quelconque des revendications 3 ou 4, **caractérisé en ce qu'**il comporte une étape de fourniture au second circuit (8) de fluide d'un mélange de gaz à liquéfier, par exemple de l'azote gazeux et de l'oxygène gazeux, le procédé comprenant une étape de liquéfaction dudit mélange.
